# EUROPÄISCHE PATENTSCHRIFT

(11) **EP 0 994 495 B1**
(45) Veröffentlichungstag und Bekanntmachung des Hinweises auf die Patenterteilung: **02.11.2005**
(21) Anmeldenummer: 99114911.3
(22) Anmeldetag: 30.07.1999
(51) Int. Cl.: H01H 9/00

(54) **Isolierzylinder mit Kontakt für einen Lastwähler**
Insulating cylinder with contact for selector switch
Cylindre isolant avec un contact pour sélecteur de puissance

(30) Priorität: 15.10.1998 DE 19847519
(43) Veröffentlichungstag der Anmeldung: 19.04.2000
(73) Patentinhaber: Maschinenfabrik Reinhausen GmbH, 93059 Regensburg (DE)
(72) Erfinder: Albrecht, Wolfgang, Dipl.-Ing., 93173 Wenzenbach (DE)

(56) Entgegenhaltungen:
- EP-A- 0 185 119
- EP-A- 0 325 138
- CH-A- 489 878

## Beschreibung

Die Erfindung betrifft einen Isolierzylinder mit mindestens einem festen Kontakt für einen Lastwähler. Ein einen solchen Isolierzylinder mit Kontakten aufweisender Lastwähler ist aus der Firmenschrift "Stufenschaltertyp V - Inspektionsanleitung" der Anmelderin, Druckvermerk IA 113/01de-0297/1000 bekannt.

Ein Lastwähler ist eine besondere Bauform eines Stufenschalters zur unterbrechungslosen Umschaltung unter Last zwischen verschiedenen Wicklungsanzapfungen eines Stufentransformators. Bei einem Lastwähler sind die - üblicherweise getrennten - Funktionen eines Stufenwählers und eines Lastumschalters vereinigt. Das komplette Gerät ist in Rohrbauform ausgeführt; die einzelnen Baugruppen und -teile sind im Inneren eines hermetisch abgedichteten Ölgefäßzylinders angeordnet, der in den Transformatorkessel versenkt wird und durch den das Schaltöl vom den Lastwähler umgebenden Transformatorenöl druckdicht getrennt ist. Eine solche druckdichte Trennung ist erforderlich, damit das durch Lichtbogenbildung beim Schalten, mechanischen Abrieb und andere Verunreinigungen im Laufe des Betriebes zunehmend verschmutzte Schaltöl nicht das gesamte Transformatorenöl mit verschmutzt.

Im Inneren des Ölgefäßzylinders sind die einzelnen Kontakte des Lastwählers, nämlich die Feinwählerkontakte und ggf. die Vorwählerkontakte, kreisförmig in unterschiedlichen horizontalen Ebenen derart angeordnet, daß sie durch korrespondierende bewegliche Kontakte bzw. Kontaktbrücken, die mit einer konzentrisch im Inneren des Ölgefäßzylinders angeordneten drehbaren Antriebswelle in Verbindung stehen, beschaltbar sind. Dies ist allgemeiner Stand der Technik; die Funktion von Feinwählerkontakten sowie Vorwählerkontakten bedarf daher hier keiner näheren Erläuterung. Die festen Kontakte, die beschaltet werden, d.h. sowohl die Fein- als auch die Vorwählerkontakte, durchdringen mit ihrem Schaft dabei jeweils in vorgesehenen Bohrungen die Wandung des Ölgefäßzylinders, an dem sie befestigt sind. Die zu beschaltenden Kontaktflächen weisen ins Innere, die Anschlußseite zum Anschluß elektrischer Leitungen, die wiederum mit den unterschiedlichen Wicklungsanzapfungen in Verbindung stehen, weisen nach außen. Die druckdichte Abdichtung der einzelnen Kontaktschafte gegenüber den Bohrungen im Ölgefäßzylinder, durch die sie geführt sind, ist dabei von entscheidender Bedeutung. Bisher bekannte Kontakte werden direkt in der Bohrung des Ölgefäßzylinders abgedichtet. Dies geschieht durch eine in Bezug zum Schaftdurchmesser des Kontaktes sehr genau maßhaltige Bohrung mit hoher Oberflächengüte und anschließender Lackierung. Zusätzlich werden zur axialen Abdichtung O-Ring-Dichtungen verwendet. Dies ist aufwendig und teuer und stellt an die Oberflächenbeschaffenheit der Bohrungen im Ölgefäßzylinder hohe Anforderungen.

Aus der CH 489 878 A ist bereits ein druckdichtes Ölgefäß für einen Lastumschalter eines Stufenschalters bekannt, bei dem ein rotationssymmetrischer Ableitungskontakt an einem durch eine Bohrung des Ölgefäßes geführten Ableitungsbolzen mittels einer Schraube befestigt ist. Dieser bekannte Ableitungskontakt selbst besitzt auf seiner der Innenwand des Ölgefäßes zugewandten Seite eine ringförmige Abdichtung. Aufgabe der Erfindung ist es, einen Isolierzylinder mit mindestens einem festen Kontakt für einen Lastwähler anzugeben, bei dem eine einfache und zuverlässige Abdichtung gewährleisten ist.

Diese Aufgabe wird durch einen Isolierzylinder mit mindestens einem festen Kontakt für einen Lastwähler mit den Merkmalen des ersten Patentanspruches gelöst. Die Unteransprüche betreffen besonders vorteilhafte Weiterbildungen der Erfindung.

Besonders vorteilhaft an der erfindungsgemäßen Anordnung ist die einfache, unkompliziert herzustellende und dauerhaft sicher wirkende Abdichtung, die zuverlässig ein Austreten des Öles im Inneren des Lastwählers in den Transformatorenraum verhindert. An die Bohrungen im Ölgefäßzylinder werden keine hohen Genauigkeitsanforderungen mehr gestellt. Gegenüber der üblichen Abdichtung in der Bohrung, bei der an die Oberflächengüte und die anschließende Lackierung der Bohrung hohe Anforderungen gestellt werden, reduziert sich insgesamt der Bohraufwand; eine anschließende Lackierung mit Polieren ist nicht mehr notwendig. Beim erfindungsgemäßen Isolierzylinder mit Kontakt ist darüber hinaus auch nach wiederholter Demontage, z. B. nach Revisionen, die Dichtigkeit gewährleistet, und zwar auch dann, wenn bei den Demontagearbeiten die entsprechende Bohrung beschädigt worden sein sollte. Ein weiterer Vorteil der Erfindung besteht darin, daß die Isolierstücke an die Krümmung der Innenseite des Ölgefäßzylinders angepaßt sind, so daß mit unterschiedlichen Isolierstücken gleiche Kontakte für unterschiedliche Durchmesser von Ölgefäßzylindern verwendbar sind, was insgesamt die Teilezahl verringert.

Die Erfindung soll nachfolgend anhand von Zeichnungen beispielhaft noch näher erläutert werden.
- Fig. 1: zeigt eine perspektivische Darstellung eines erfindungsgemäßen Isolierzylinders mit einem Kontakt, hier einem Feinwählerkontakt
- Fig. 2: zeigt eine schematische Schnittdarstellung durch die Wand eines erfindungsgemäßen Isolierzylinders, hier Ölgefäßzylinders, eines Lastwählers mit einem in dessen Wandung befestigten Kontakt, hier wiederum einen Feinwählerkontakt.

Die erfindungsgemäße Anordnung besteht aus einem metallischen Kontaktteil, das verschiedene Bereiche aufweist: Ins Innere eines Ölgefäßzylinders 4 erstreckt sich ein Kontaktstück 11, an das sich ein Kontaktschaft 12 anschließt, der eine Bohrung 41 des Ölgefäßzylinders 4 durchdringt. Außen ist ein Anschlußteil 14 zum Anschluß der elektrischen Verbindungsleitungen vorgesehen. Der Kontaktschaft 12 ist mit einem Befestigungsgewinde 13 versehen. Zwischen dem Kontaktstück 11 und dem Ölgefäßzylinder 4 ist ein Isolierteil 2 aus elektrisch isolierendem Material vorgesehen, das eine Kontaktschaftaufnahmebohrung 21 aufweist, durch die der Kontaktschaft 12 geführt ist. Das Isolierteil 2 korrespondiert an seiner dem Kontaktstück 11 zugewandten Seite mit dessen rückwärtiger Kontur - im dargestellten Ausführungsbeispiel ist dies eine ebene Fläche - und ist an seiner dem Isolierstoffzylinder 4 zugewandten Seite an dessen innere Krümmung angepaßt. Um die Kontaktschaftaufnahmebohrung 21 herum weist das Isolierteil 2 an seiner dem Ölgefäßzylinder 4 zugewandten Seite eine umlaufende Nut 23 auf, in die eine elastische Dichtung 3 eingelegt ist. Zur Verdrehsicherung zwischen Feinwählerkontakt 1 und Isolierteil 2 weist das Isolierteil 2 einen rückwärtigen, d.h. sich in Richtung zum Kontaktstück 11 hin erstreckenden Zapfen 16 auf, der mit einer Aufnahmeöffnung 22 im Kontaktstück 11 korrespondiert. Zur Verdrehsicherung zwischen Ölgefäßzylinder 4 und Isolierteil 2 ist ein weiterer, sich in Richtung des Ölgefäßzylinders 4 erstreckender Zapfen 18 vorgesehen, der mit einer Aussparung 42 im Ölgefäßzylinder 4 korrespondiert. Weiterhin weist der Kontaktschaft 12 eine umlaufende Nut 17 auf, in die eine O-Ring-Dichtung 8 eingelegt ist, die die Abdichtung gegenüber dem Isolierteil 2, genauer gesagt dessen Kontaktschaftaufnahmebohrung 21, gewährleistet. Das nach außen gerichtete Anschlußteil 14 weist eine Bohrung 15 zum Anschluß der elektrischen Leitungen auf. In Figur 2 ist ein solcher Kontakt im montierten Zustand dargestellt. Dabei erfolgt die Befestigung durch eine Befestigungsmutter 7, die von außen auf das nach außen gerichtete Befestigungsgewinde 13 aufgeschraubt ist. Dabei sind unter dieser Befestigungsmutter 7 noch eine Abschirmung 5 und eine Tellerfeder 6 zur Sicherung gegen unerwünschtes Lösen der Verbindung angeordnet. Die eigentliche Abdichtung der vollständigen Kontaktanordnung gegenüber dem Ölgefäßzylinder 4 erfolgt dadurch, daß sich die dem Ölgefäßzylinder 4 zugewandte Seite des Isolierteiles 2 vollständig an dessen innere Krümmung anschmiegt und die in der umlaufenden Nut 23 eingebettete elastische Dichtung 3 eine umlaufende Abdichtung um die Bohrung 41 des Ölgefäßzylinders herum realisiert.

Im Ausführungsbeispiel ist die Erfindung anhand eines Feinwählerkontaktes beschrieben worden. Ebenso ist sie jedoch auch auf Vorwählerkontakte anwendbar. Beide Kontaktarten unterscheiden sich lediglich durch Form, Größe und Kontur des Kontaktstückes 11, das von eingangs erläuterten beweglichen Kontakten bzw. Kontaktbrücken jeweils beschaltet wird. Die Ausbildung des beschalteten Kontaktstückes 11 kann ganz allgemein stark variieren. Sie hängt ab von den räumlichen Verhältnissen im Lastwähler, z. B. von der Zahl der kreisförmig angeordneten Kontakte bei Feinwählerkontakten bzw. der räumlichen Lage zueinander bei Vorwählerkontakten. Sie hängt weiterhin ab von Art und Abmessung der beweglichen Kontakte bzw. Kontaktbrücken, d.h. davon, ob es sich etwa um Rollenkontakte, Schleifkontakte oder andere Ausführungsformen handelt. Auch innerhalb eines einzigen Lastwählers können bei der gleichen Kontaktart unterschiedliche Formen Verwendung finden. Aus der EP-PS 0 160 125 ist es dazu beispielsweise bekannt, die kreisförmig angeordneten Feinwählerkontakte aus Gründen der Spannungsfestigkeit unterschiedlich zu gestalten. Alle diese Ausführungsformen werden von der Erfindung umfaßt.

Weiterhin ist im Ausführungsbeispiel eine Befestigung der Kontakte durch Verschrauben beschrieben. Daneben sind auch andere Befestigungsmöglichkeiten bekannt. So beschreibt etwa die DE 38 01 151 C2 ein Befestigen von Kontakten durch Aufweiten von nach außen zeigenden Öffnungen und damit Verspannen gegen den Ölgefäßzylinder. Aus dem DE-GM 90 10 730 ist eine weitere Befestigungsmethode bekannt, wobei der Kontaktschaft hier durch Stauchen von außen in seinem Querschnitt verändert und damit eine formschlüssige Befestigung erreicht wird. Auch diese Ausführungsformen sind von der Erfindung umfaßt.

## Patentansprüche

1. Isolierzylinder (4), insbesondere Ölgefäßzylinder, mit mindestens einem abdichtend in seiner Wandung befestigten Kontakt (1) für einen Lastwähler,
wobei der feste Kontakt (1) ein metallisches Kontaktteil und ein elektrisch isolierendes Isolierteil (2) aufweist,
wobei das metallische Kontaktteil aus einem sich ins Innere des Isolierzylinders (4) erstreckenden, von einem beweglichen Kontakt beschaltbaren Kontaktstück (11), einem eine Bohrung (41) des Isolierzylinders (4) durchdringenden Kontaktschaft (12) und einem außerhalb des Isollerzylinders (4) befindlichen Anschlußteil (14) mit Befestigungsmitteln (15) besteht,
wobei das Isolierteil (2) zwischen Kontaktstück (11) und Isolierzylinder (4) angeordnet ist und eine Kontaktschaftaufnahmebohrung (21) aufweist, durch die der Kontaktschaft (12) geführt ist,
**dadurch gekennzeichnet,**
**daß** die Oberfläche des Isolierteils (2) an ihrer dem Kontaktstück (11) zugewandten Seite mit dessen rückwärtiger Kontur und an ihrer dem Isolierzylinder (4) zugewandten Seite mit dessen inneren Kontur, d.h. Krümmung, korrespondiert
und **daß** an der dem Isolierzylinder (4) zugewandten Seite des Isolierteils (2) eine, die Kontaktschaftaufnahmebohrung (21) umlaufende Nut (23) in der Oberfläche des Isollerteils (2) vorgesehen ist, in die eine elastische Dichtung (3) eingelegt ist.

2. Isolierzylinder mit mindestens einem festen Kontakt nach Anspruch 1,
**dadurch gekennzeichnet,**
**daß** im Kontaktschaft (12) eine Nut (17) vorgesehen ist, in die eine O-Ring-Dichtung (8) eingelegt ist, derart, daß eine radiale Abdichtung zwischen Kontaktschaft (12) und Kontaktschaftaufnahmebohrung (21) realisiert ist.

3. Isolierzylinder mit mindestens einem festen Kontakt nach Anspruch 1 oder 2,
**dadurch gekennzeichnet,**
**daß** das Isolierteil (2) Mittel zu dessen Verdrehsicherung relativ zum Kontaktstück (11) einerseits und zum Isolierzylinder (4) andererseits aufweist.

4. Isolierzylinder mit mindestens einem festen Kontakt nach Anspruch 3,
**dadurch gekennzeichnet,**
**daß** die Mittel zur Verdrehsicherung aus beidseitig aus dem Isolierteil (2) herausragenden Zapfen (16, 18) bestehen, die mit einer Aufnahmeöffnung (22) im Isolierteil (2) einerseits bzw. einer Aussparung (42) im Isolierzylinder (4) andererseits korrespondieren.

## Claims

1. Insulating cylinder (4), particularly oil vessel cylinder, with at least one contact (1), which is sealingly fastened in the wall thereof, for a load selector, wherein the fixed contact (1) comprises a metallic contact part and an electrically insulative insulating part (2), wherein the metallic part consists of a contact member (11) extending in the interior of the insulating cylinder (4) and switchable to by a movable contact, a contact shank (12) penetrating a bore (41) of the insulating cylinder (4) and a connecting part, which is disposed outside the insulating cylinder (4), with fastening means (15), wherein the insulating part (2) is arranged between contact member (11) and insulating cylinder (4) and has a contact shank receiving bore (21) through which the contact shank (12) is guided, **characterised in that** the surface of the insulating part (2) corresponds at its side facing the contact member (11) with the rearward contour thereof and at its side facing the insulating cylinder (4) with the inner contour, i.e. curvature, thereof and that a groove (23), which encircles the contact shank receiving bore (21) and in which a resilient seal (3) is laid, is provided in the surface of the insulating part (2) at the side of the insulating part (2) facing the insulating cylinder (4).

2. Insulating cylinder with at least one fixed contact according to claim 1, **characterised in that** a groove (17) in which an O-ring seal (8) is laid is provided in the contact shank (12) in such a manner that a radial sealing is realised between contact shank (12) and contact shank receiving bore (21).

3. Insulating cylinder with at least one fixed contact according to claim 1 or 2, **characterised in that** the insulating part (2) has means for rotational securing thereof relative to the contact member (11) at one side and relative to the insulating cylinder (4) at the other side.

4. Insulating cylinder with at least one fixed contact according to claim 3, **characterised in that** the means for rotational securing consist of pins (16, 18) which project from the insulating part (2) at both sides and which correspond respectively with a receiving opening (22) in the insulating part (2) at one side and with a cut-out (42) in the insulating cylinder (4) at the other side.

## Revendications

1. Cylindre isolant (4), notamment cylindre de cuve à huile, comprenant au moins un contact (1) pour un sélecteur de charge disposé de façon étanche dans sa paroi, dans lequel le contact fixe (1) présente un élément de contact métallique et un élément isolant (2) électriquement isolant, l'élément de contact métallique se composant d'une pièce de contact (11) pouvant être connectée par un contact mobile et s'étendant à l'intérieur du cylindre isolant (4), d'une tige de contact (12) traversant un alésage (41) du cylindre isolant (4), et d'un élément de connexion (14) avec moyens de fixation (15) situé à l'extérieur du cylindre isolant (4), l'élément isolant (2) disposé entre la pièce de contact (11) et le cylindre isolant (4) présente un alésage de logement de tige de contact (21) traversé par la tige de contact (12),
**caractérisé en ce que**
la surface de l'élément isolant (2), sur sa face tournée vers la pièce de contact (11), correspond au le contour arrière de celle-ci et, sur sa face tournée vers le cylindre isolant (4), avec le contour intérieur c'est-à-dire la courbure de celui-ci, et sur la face de l'élément isolant (2) tournée vers le cylindre isolant (4) une rainure (23) entourant l'alésage de logement de tige de contact (21) est prévue à la surface de l'élément isolant (2) dans laquelle une garniture d'étanchéité élastique (3) est insérée.

2. Cylindre isolant avec au moins un contact fixe selon la revendication 1,
**caractérisé en ce que**
dans la tige de contact (12) est prévue une rainure (17), dans laquelle un joint torique (8) est inséré pour réaliser une étanchéité radiale entre la tige de contact (12) et l'alésage de logement de tige de contact (21).

3. Cylindre isolant avec au moins un contact fixe selon la revendication 1 ou 2,
**caractérisé en ce que**
l'élément isolant (2) présente de moyens anti-torsion par rapport à la pièce de contact (11) d'une part et au cylindre isolant (4) d'autre part.

4. Cylindre isolant avec au moins un contact fixe selon la revendication 3,
**caractérisé en ce que**
les moyens anti-torsion se composent de tenons (16, 18) saillant de part et d'autre de l'élément isolant (2) et ils correspondent d'une part avec une ouverture de logement (22) dans l'élément isolant (2) ou d'autre part avec un évidement (42) dans le cylindre isolant (4).
